# FASCICULE DE BREVET EUROPEEN

(11) **EP 4 113 505 B1**
(45) Date de publication et mention de la délivrance du brevet: **29.11.2023**
(21) Numéro de dépôt: 22181276.1
(22) Date de dépôt: 27.06.2022
(51) Int. Cl.: G10K 9/22, G10K 9/13, H04R 1/02, H04R 31/00, H04R 9/06

(54) **SYSTÈME ACOUSTIQUE COMPRENANT UN SYSTÈME DE DÉMONTAGE AVEC RÉSISTANCE ÉLECTRIQUE CHAUFFANTE**
AKUSTISCHES SYSTEM MIT EINEM DEMONTAGESYSTEM MIT ELEKTRISCHEM HEIZWIDERSTAND
ACOUSTIC SYSTEM COMPRISING A REMOVAL SYSTEM WITH HEATING ELECTRICAL RESISTANCE

(30) Priorité: 28.06.2021 FR 2106892
(43) Date de publication de la demande: 04.01.2023
(73) Titulaire: Devialet, 75001 Paris (FR)
(72) Inventeur: RAINER, Max, 75001 Paris (FR)
(74) Mandataire: Lavoix

(56) Documents cités:
- EP-A1- 3 637 790
- US-A1- 2006 153 410
- GAO Z ET AL: "Printed Circuit Board Recycling: A State-of-the-Art Survey", IEEE TRANSACTIONS ON ELECTRONICS PACKAGING MANUFACTURING, IEEE, PISCATAWAY, NY, US, vol. 27, no. 1, 1 janvier 2004 (2004-01-01), pages 33-42, XP011118324, ISSN: 1521-334X, DOI: 10.1109/TEPM.2004.830501

## Description

La présente invention concerne un système acoustique, tel qu'une enceinte acoustique, un casque audio ou un écouteur audio, comprenant un premier ensemble comprenant une demi-coque définissant un orifice, et un haut-parleur fixé sur la demi-coque en travers de l'orifice, et un deuxième ensemble adapté pour fermer la demi-coque, le premier ensemble étant fixé sur le deuxième ensemble.

L'invention concerne également un procédé de démontage d'un tel système acoustique.

Pour réaliser la fermeture d'un tel système acoustique de manière réversible, c'est-à-dire de sorte que le système acoustique reste facilement démontable sans risque d'endommagement, il est connu notamment de visser la demi-coquille du premier ensemble sur une demi-coquille du deuxième ensemble, puis d'ajouter des tissus tendus sur des cadres encliquetés sur les demi-coquilles. Il est également connu d'ajouter un ou plusieurs caches, ou un ou plusieurs enjoliveurs, sur les vis reliant les demi-coquilles.

De tels systèmes acoustiques sont faciles à démonter, en dévissant les vis de fixation, mais elles présentent le désavantage de comporter des pièces de camouflage telles que tissus tendus, caches, ou enjoliveurs, qui nuise à l'aspect lisse de l'ensemble, considéré comme plus esthétique.

Le document EP 3 637 790 A1 décrit une enceinte acoustique comportant deux demi-coques et des haut-parleurs situés dans des orifices définis par ces demi-coques.

L'article GAO Z ET AL : "Printed Circuit Board Recycling: A State-of-the-Art Survey", IEEE TRANSACTIONS ON ELECTRONICS PACKAGING MANUFACTURING, IEEE, PISCATAWAY, NY, US, vol. 27, no. 1, 1 janvier 2004, pages 33-42, XP011118324, décrit des méthodes de recyclage de circuits imprimés mettant en oeuvre une source de chaleur externe.

US 2006/153410 décrit une enceinte acoustique comprenant un chauffage pour réduire un taux d'humidité interne.

Un but de l'invention est de fournir un système acoustique qui soit facilement démontable, tout en présentant un aspect plus lisse.

A cet effet, l'invention a pour objet un système acoustique selon la revendication 1.

Selon des modes particuliers de réalisation, le système acoustique comprend l'une ou plusieurs des caractéristiques correspondant aux revendications 2 à 9.

L'invention a aussi pour objet un procédé selon la revendication 10.

L'invention sera mieux comprise à la lecture de la description qui va suivre, donnée uniquement à titre d'exemple et faite en se référant aux dessins annexés, sur lesquels :
- la figure 1 est une vue schématique, en section, d'un système acoustique selon l'invention,
- la figure 2 est une vue schématique, en section, d'un système acoustique constituant une première variante du système acoustique représentée sur la figure 1, et
- la figure 3 est une vue schématique, en section, du système acoustique constituant une deuxième variante du système acoustique représenté sur la figure 1.

En référence à la figure 1, on décrit un système acoustique 10 selon l'invention, à l'état monté.

Le système acoustique 10 est par exemple une enceinte acoustique.

Selon des variantes non représentées, le système acoustique 10 est un casque audio ou un écouteur audio.

Le système acoustique 10 comprend un premier ensemble 12 comportant une demi-coque 14 et un haut-parleur 16 d'axe X fixé sur la demi-coque 14, et un deuxième ensemble 18 adapté pour fermer la demi-coque 14. Le système acoustique 10 comprend une étendue de colle 20 fixant le premier ensemble 12 sur le deuxième ensemble 18, et un système de démontage 22 adapté pour décoller le premier ensemble 12 du deuxième ensemble 18 lorsqu'un opérateur (non représenté) le souhaite.

Dans l'exemple représenté, le premier ensemble 12 est symétrique d'une partie 24 de deuxième ensemble 18 par rapport à un plan P perpendiculaire à l'axe X, et horizontal sur la figure 1. Le premier ensemble 12 est situé au-dessus du plan P sur la figure 1.

Le premier ensemble 12 et le deuxième ensemble 18 définissent ensemble un logement interne 26 du système acoustique 10.

La demi-coque 14 est par exemple en matière plastique. La demi-coque 14 entoure l'axe X et définit un orifice 28 en travers duquel s'étend le haut-parleur 16. La demi-coque 14 définit aussi un bord 30 avantageusement adapté pour épouser le deuxième ensemble 18. La demi-coque 14 présente par exemple une convexité tournée vers l'extérieur du système acoustique 10.

Dans l'exemple, le bord 30 de la demi-coque 14 est en contact mécanique avec le deuxième ensemble 18, sans être collé sur le deuxième ensemble.

Le haut-parleur 16 est par exemple vissé sur la demi-coque 14 par des vis 32 dont la tête 34 est située dans le logement interne 26, et qui sont avantageusement invisibles depuis l'extérieur du système acoustique 10.

Le haut-parleur 16 comprend avantageusement un châssis 36 (ou « saladier »), un circuit magnétique 38 définissant un entrefer 40, une bobine 42 située dans l'entrefer, une membrane 44 adaptée pour émettre des ondes sonores, et un porte-bobine 46 reliant la membrane à la bobine. Le haut-parleur 16 est par exemple adapté pour émettre dans le grave, notamment entre 20 Hz et 500 Hz.

La membrane 44 est mobile en translation axiale par rapport au circuit magnétique 38 autour d'une position d'équilibre. La membrane 44 définit axialement par rapport au circuit magnétique un côté avant du haut-parleur 16.

La membrane 44 est par exemple rigide et sphérique. La membrane 44 est avantageusement reliée au châssis 36 du côté avant par un premier joint de suspension 48, par exemple en « U ». Un deuxième joint de suspension 50 (un *spider* en anglais) relie le porte-bobine 46 au châssis 36.

Dans l'exemple, le châssis 36 présente une forme évasée à partir du circuit-magnétique 38 axialement vers l'avant.

Toujours dans l'exemple, le circuit magnétique 38 comporte une face arrière 52, par exemple perpendiculaire à l'axe X, et sur laquelle est située l'étendue de colle 20.

Avantageusement, le deuxième ensemble 18 comprend une deuxième demi-coque 54 et un deuxième haut-parleur 56 qui ne seront pas décrits en détail, car ils sont symétriques de la demi-coque 14 et du haut-parleur 16 par rapport au plan P dans l'exemple.

Le deuxième ensemble 18 comprend avantageusement une âme centrale 58 adaptée pour fermer la demi-coque 14 et la deuxième demi-coque 54. Par exemple, l'âme centrale 58 forme deux bords 60, 62 épousant respectivement le bord 30 de la demi-coque 14, et un bord 64 de la deuxième demi-coque 54 symétrique dudit bord 30 par rapport au plan P.

Selon une variante non représentée, le deuxième ensemble 18 est plus simple et ne comporte pas de deuxième demi-coque et ni de deuxième haut-parleur. L'âme centrale 58 n'est alors plus « centrale », car elle ne sépare plus le logement interne 26 en deux parties.

Selon d'autres variantes encore, non représentées, le deuxième ensemble 18 comporte la deuxième demi-coque 54, mais pas de deuxième haut-parleur, ou bien comprend deux haut-parleurs, voire plus.

Le deuxième haut-parleur 56 et le haut-parleur 16 sont avantageusement orientés dos-à-dos selon un l'axe X, ce qui permet de limiter les vibrations du système acoustique 10 dès lors que le haut-parleur 16 et le deuxième haut-parleur 56 diffusent les mêmes signaux.

Selon une variante non représentée, le haut-parleur 16 et le deuxième haut-parleur 56 ne sont pas structurellement analogues, et/ou ne sont pas dos-à-dos.

L'âme centrale 58 est avantageusement collée sur le haut-parleur 16 par l'étendue de colle 20, et sur le deuxième haut-parleur 56 par une deuxième étendue de colle 66 par exemple symétrique de l'étendue de colle 20 par rapport au plan P.

L'âme centrale 58 comporte avantageusement une armature 68, par exemple métallique, s'étendant radialement, et deux circuits imprimés 70, 72 fixés sur l'armature 68.

Selon une variante non représentée, l'âme centrale 58 est collée non pas sur la face arrière 52 du haut-parleur 16, mais sur le châssis 36, le châssis s'étendant axialement plus à l'arrière que le circuit magnétique 38.

Les circuits imprimés 70, 72 sont par exemple de formes sensiblement symétriques l'une de l'autre par rapport au plan P. Les circuits imprimés 70, 72 font avantageusement partie d'un système électronique (non représenté en totalité) adapté pour piloter le système acoustique 10, notamment pour commander le haut-parleur 16 et le deuxième haut-parleur 56. Chacun des circuits imprimés 70, 72 s'étend par exemple perpendiculairement à l'axe X.

Le système de démontage 22 comprend un élément 74 électriquement conducteur formant une résistance électrique, et un circuit électrique 76 adapté pour faire circuler un courant électrique dans la résistance électrique, la résistance électrique étant adaptée, lorsque qu'elle est parcourue par le courant électrique, pour chauffer l'étendue de colle 20 à une température de chauffage permettant de décoller le premier ensemble 12 du deuxième ensemble 18.

Le système de démontage 22 comprend avantageusement un deuxième élément 78 électriquement conducteur formant une deuxième résistance électrique, le circuit électrique 76 étant adapté pour faire circuler un courant électrique dans la deuxième résistance électrique, la deuxième résistance électrique étant adaptée, lorsque qu'elle est parcourue par le deuxième courant électrique, pour chauffer la deuxième étendue de colle 66 à une température de chauffage permettant de décoller le deuxième haut-parleur 56 de l'âme centrale 58.

Le système de démontage 22 comprend un connecteur électrique 80 connecté au circuit électrique 76 et destiné à être relié à une source externe d'énergie électrique (non représentée).

L'étendue de colle 20 et la deuxième étendue de colle 66 comprennent par exemple des polyépoxydes, des cyanoacrylates ou des colles acryliques.

L'étendue de colle 20 est avantageusement configurée pour que, à la température de chauffage, une traction F de moins de 10 N (newtons) exercée sur le premier ensemble 12 permette de décoller le premier ensemble du deuxième ensemble 18.

Avantageusement, l'élément 74 électriquement conducteur formant la résistance est l'un des circuits imprimés 70, 72 de l'âme centrale 58, et le deuxième élément 78 électriquement conducteur formant la deuxième résistance est l'autre des circuits imprimés 70, 72.

En variante, l'élément 74 électriquement conducteur formant la résistance est un circuit imprimé distinct de celui supportant le système électronique.

Le circuit électrique 76 comprend avantageusement une portion 82 adaptée pour relier électriquement l'élément 74 électriquement conducteur et le deuxième élément 78 électriquement conducteur.

La température de chauffage est par exemple comprise entre 80°C et 250°C.

Pour monter le système acoustique 10, on obtient d'abord le premier ensemble 12, le deuxième ensemble 18 et le système de démontage 22. Puis, on pose l'étendue de colle 20, dans l'exemple sur la face arrière 52 du haut-parleur 16 et on fixe le premier ensemble 12 sur le deuxième ensemble 18 en collant le haut-parleur 16 sur l'âme centrale 58, ici sur le circuit imprimé 70.

Préalablement, pour obtenir le premier ensemble 12, le haut-parleur 16 a été fixé sur la demi-coque 14 grâce aux vis 32, l'intérieur de la demi-coque 14 étant accessible tant que le premier ensemble 12 et le deuxième ensemble 18 ne sont pas collés. Après ce collage, l'âme centrale 58 du deuxième ensemble 18 ferme l'accès au côté arrière du haut-parleur 16.

Le deuxième ensemble 18 est obtenu dans l'exemple en vissant le deuxième haut-parleur 56 sur la deuxième demi-coque 54, puis en collant le deuxième haut-parleur 56 sur l'âme centrale 58.

A l'état monté, l'étendue de colle 20 et la deuxième étendue de colle 66, et les vis 32 assurent la cohésion mécanique du système acoustique 10. Aucune des vis 32 n'est apparente pour un utilisateur.

Pour démonter le système acoustique 10, on relie le connecteur 80 à la source externe d'énergie électrique (non représentée) et, grâce au circuit électrique 76, on fait circuler un courant électrique dans la résistance électrique formée par le circuit imprimé 70. Dans l'exemple, on fait également circuler un courant électrique dans la deuxième résistance électrique.

L'étendue de colle 20 et la deuxième étendue de colle 66 sont chauffées respectivement par la résistance électrique et la deuxième résistance électrique par effet Joule à la température de chauffage. Ceci a pour effet de ramollir l'étendue de colle 20 et la deuxième étendue de colle 66.

Ensuite, on décolle le premier ensemble 12 du deuxième ensemble 18. Au sein du deuxième ensemble 18, on décolle aussi le deuxième haut-parleur 56 de l'âme centrale 58. Avantageusement, une force F de moins de 10 N suffit à provoquer la séparation.

Les vis 32 redeviennent alors accessibles et on peut éventuellement séparer le haut-parleur 16 et le deuxième haut-parleur 56 respectivement de la demi-coque 14 et de la deuxième demi-coque 54.

Grâce aux caractéristiques décrites ci-dessus, le système acoustique 10 est facilement démontable en faisant circuler un courant électrique dans la résistance électrique. Le système acoustique 10 ne nécessite pas de pièces de camouflage nuisant à l'aspect lisse de l'ensemble, car les vis 32 internes ne sont pas apparentes.

De plus, le collage de certaines parties internes du système acoustique 10 permet avantageusement de maximiser le ratio du volume du logement interne 26 divisé par le volume total du système acoustique. En effet, le collage n'occupe pas beaucoup de place dans le logement interne 26. Ceci a des conséquences bénéfiques sur le niveau sonore du système acoustique 10. La diminution du nombre des interfaces et des cavités améliore la qualité du système acoustique 10.

En référence à la figure 2, on décrit un système acoustique 100 constituant une première variante du système acoustique 10. Le système acoustique 100 est analogue au système acoustique 10 représenté sur la figure 1. Les éléments similaires portent les mêmes références numériques et ne seront pas décrits à nouveau. Seules les différences seront décrites en détail ci-après.

Le système de démontage 22 ne comprend pas le connecteur adapté pour être relié à une source externe d'énergie électrique. A la place, le système de démontage 22 comprend une source interne d'énergie électrique 102, par exemple un accumulateur, située dans le logement interne 26 défini par le premier ensemble 12 et le deuxième ensemble 18.

La source interne d'énergie électrique 102 est connectée électriquement au circuit électrique 76 et adaptée pour fournir à la demande le courant électrique qui circule dans la résistance électrique et la deuxième résistance électriques formées par les circuits imprimés 70, 72 de l'âme centrale 58.

Dans l'exemple représenté, la source interne d'énergie électrique 102 se situe axialement du côté de la demi-coque 14 par rapport à l'âme centrale 58. Une portion 104 du circuit électrique 76 relie la source interne d'énergie électrique 102 au circuit imprimé 70 collé au haut-parleur 16.

Le système acoustique 100 fonctionne, se monte et se démonte comme le système acoustique 10, si ce n'est que, au moment du démontage, on ne connecte pas le système de démontage 22 à une source externe d'énergie, mais on utilise la source interne d'énergie électrique 102 pour faire circuler le courant dans la résistance électrique et dans la deuxième résistance électrique.

En référence à la figure 2, on décrit une enceinte acoustique 200 constituant une deuxième variante du système acoustique 10. Le système acoustique 100 est analogue au système acoustique 10 représentée sur la figure 1. Les éléments similaires portent les mêmes références numériques et ne seront pas décrits à nouveau. Seules les différences seront décrites en détail ci-après.

Dans le système acoustique 200, le haut-parleur 16 et le deuxième haut-parleur 56 ne sont pas collés sur les circuits imprimés 70, 72 de l'âme centrale 58. L'étendue de colle 20 forme un cordon 202 entre la demi-coque 14 et le deuxième ensemble 18, par exemple entre le bord 30 de la demi-coque 14 et le bord 60 de l'âme centrale 58.

De même, dans l'exemple, la deuxième étendue de colle 66 forme un cordon 204 entre le bord 64 de la deuxième demi-coque 54 et le bord 62 de l'âme centrale.

L'élément 74 électriquement conducteur est ici un fil électrique 206 s'étendant dans, ou en variante à proximité, de l'étendue de colle 20.

De même, le deuxième élément 78 électriquement conducteur est un fil électrique 208 s'étendant dans, ou en variante à proximité, de la deuxième étendue de colle 66.

Les fils électriques 206, 208 sont reliés par des portions 210, 212 du circuit électrique, par exemple, respectivement aux circuits imprimés 70, 72, qui ne sont pas chauffants comme dans le système acoustique 10.

Les fils électriques 206, 208 forment la résistance électrique et la deuxième résistance électrique et sont adaptés, lorsqu'ils sont parcouru par le courant électrique, pour ramollir les cordons 202, 204 de colle.

Les fils électriques 206, 208 suivent respectivement les bords 60, 62 de l'âme centrale 58.

Selon une variante non représentée, l'élément 74 et deuxième élément 78 comprennent plusieurs fils électriques, par exemple en parallèle les uns des autres.

## Revendications

1. Système acoustique (10 ; 100 ; 200) comprenant :
- un premier ensemble (12) comportant une demi-coque (14) définissant un orifice (28), et un haut-parleur (16) fixé sur la demi-coque (14) en travers de l'orifice (28),
- un deuxième ensemble (18) adapté pour fermer la demi-coque (14), et
- une étendue de colle (20) fixant le premier ensemble (12) sur le deuxième ensemble (18), **caractérisé en ce que** le système acoustique (10 ; 100 ; 200) comprend en outre un système de
démontage (22) comportant :
- un élément (74) électriquement conducteur formant une résistance électrique,
- un circuit électrique (76) adapté pour faire circuler un courant électrique dans la résistance électrique, la résistance électrique étant adaptée, lorsqu'elle est parcourue par le courant électrique, pour chauffer l'étendue de colle (20) à une température de chauffage permettant de décoller le premier ensemble (12) du deuxième ensemble (18).

2. Système acoustique (10 ; 100 ; 200) selon la revendication 1, dans lequel ladite colle comprend des polyépoxydes, des cyanoacrylates ou des acryliques, la température de chauffage étant comprise entre 80°C et 250°C.

3. Système acoustique (10 ; 100 ; 200) selon la revendication 1 ou 2, dans lequel l'étendue de colle (20) est configurée pour que, à la température de chauffage, une traction de moins de 10 N exercée sur le premier ensemble (12) permette de décoller le premier ensemble (12) du deuxième ensemble (18).

4. Système acoustique (10 ; 100) selon l'une quelconque des revendications 1 à 3, dans lequel l'élément (74) électriquement conducteur comprend un circuit imprimé (70), l'étendue de colle (20) s'étendant entre, d'une part, le circuit imprimé (70) et, d'autre part, un châssis (36) ou un circuit magnétique (38) du haut-parleur (16).

5. Système acoustique (200) selon l'une quelconque des revendications 1 à 3, dans lequel l'élément (74) électriquement conducteur comprend au moins un fil électrique (206) s'étendant dans ou à proximité de l'étendue de colle (20).

6. Système acoustique (200) selon la revendication 5, dans lequel la demi-coque (14) définit un bord (30) adapté pour épouser le deuxième ensemble (18), l'étendue de colle (20) formant un cordon (202) entre le bord (30) et le deuxième ensemble (18).

7. Système acoustique (100) selon l'une quelconque des revendications 1 à 6, dans lequel le système de démontage (22) comprend une source interne d'énergie électrique (102) située dans un logement interne (26) défini par le premier ensemble (12) et le deuxième ensemble (18), la source interne d'énergie électrique (102) étant connectée au circuit électrique (76) et adaptée pour fournir le courant électrique.

8. Système acoustique (10 ; 200) selon l'une quelconque des revendications 1 à 6, dans lequel le système de démontage (22) comprend un connecteur électrique (80) relié au circuit électrique (76) et destiné à être relié à une source externe d'énergie électrique.

9. Système acoustique (10 ; 100 ; 200) selon l'une quelconque des revendications 1 à 8, dans lequel le deuxième ensemble (18) comprend une deuxième demi-coque (54), et un deuxième haut-parleur (56) fixé sur la deuxième demi-coque (54), le haut-parleur (16) et le deuxième haut-parleur (56) étant orientés dos-à-dos selon un axe (X) du système acoustique (10 ; 100 ; 200), et dans lequel :
- le haut-parleur (16) et le deuxième haut-parleur (56) sont collés sur une âme centrale (58) du système acoustique (10 ; 100 ; 200), l'âme centrale (58) étant adaptée pour fermer la demi-coque (14) et la deuxième demi-coque (54), ou
- la demi-coque (14) et la deuxième demi-coque (54) sont collées l'une sur l'autre, ou sur une âme centrale (58) du système acoustique (10 ; 100 ; 200) adaptée pour fermer la demi-coque (14) et la deuxième demi-coque (54).

10. Procédé pour démonter un système acoustique (10 ; 100 ; 200) selon l'une quelconque des revendications 1 à 9, comprenant les étapes suivantes :
- à l'aide du circuit électrique (76), circulation d'un courant électrique dans la résistance électrique,
- chauffage de l'étendue de colle (20) par la résistance électrique à la température de chauffage, et
- décollage du premier ensemble (12) du deuxième ensemble (18).

## Patentansprüche

1. Akustisches System (10; 100; 200), umfassend:
- eine erste Baugruppe (12) mit einer Halbschale (14), die eine Öffnung (28) definiert, und einem Lautsprecher (16), der an der Halbschale (14) quer über der Öffnung (28) befestigt ist,
- eine zweite Baugruppe (18), die zum Schließen der Halbschale (14) geeignet ist, und
- eine Klebefläche (20), die die erste Baugruppe (12) an der zweiten Baugruppe (18) befestigt, **dadurch gekennzeichnet, dass** das akustische System (10; 100; 200) ferner ein Demontagesystem (22) umfasst, aufweisend:
- ein elektrisch leitendes Element (74), das einen elektrischen Widerstand bildet,
- einen elektrischen Schaltkreis (76), der geeignet ist, einen elektrischen Strom im elektrischen Widerstand fließen zu lassen, wobei der elektrische Widerstand geeignet ist, wenn er von dem elektrischen Strom durchflossen wird, die Klebefläche (20) auf eine Heiztemperatur zu erwärmen, die gestattet, die erste Baugruppe (12) von der zweiten Baugruppe (18) zu lösen.

2. Akustisches System (10; 100; 200) nach Anspruch 1, wobei der Klebstoff Polyepoxide, Cyanoacrylate oder Acryle umfasst, wobei die Heiztemperatur zwischen 80 °C und 250 °C liegt.

3. Akustisches System (10; 100; 200) nach Anspruch 1 oder 2, wobei die Klebefläche (20) ausgelegt ist, damit bei der Heiztemperatur ein auf die erste Baugruppe (12) ausgeübter Zug von weniger als 10 N gestattet, die erste Baugruppe (12) von der zweiten Baugruppe (18) zu lösen.

4. Akustisches System (10; 100) nach einem der Ansprüche 1 bis 3, wobei das elektrisch leitende Element (74) eine gedruckte Schaltung (70) umfasst, wobei sich die Klebefläche (20) zwischen der gedruckten Schaltung (70) einerseits und einem Rahmen (36) oder einem Magnetkreis (38) des Lautsprechers (16) andererseits erstreckt.

5. Akustisches System (200) nach einem der Ansprüche 1 bis 3, wobei das elektrisch leitende Element (74) mindestens einen elektrischen Draht (206) umfasst, der sich in oder in der Nähe der Klebefläche (20) erstreckt.

6. Akustisches System (200) nach Anspruch 5, wobei die Halbschale (14) einen Rand (30) definiert, der geeignet ist, sich an die zweite Baugruppe (18) anzuschmiegen, wobei die Klebefläche (20) eine Wulst (202) zwischen dem Rand (30) und der zweiten Baugruppe (18) bildet.

7. Akustisches System (100) nach einem der Ansprüche 1 bis 6, wobei das Demontagesystem (22) eine interne Stromquelle (102) umfasst, die sich in einer inneren Aufnahme (26) befindet, die von der ersten Baugruppe (12) und der zweiten Baugruppe (18) definiert ist, wobei die interne Stromquelle (102) mit dem elektrischen Schaltkreis (76) verbunden und geeignet ist, den elektrischen Strom zu liefern.

8. Akustisches System (10; 200) nach einem der Ansprüche 1 bis 6, wobei das Demontagesystem (22) einen elektrischen Verbinder (80) umfasst, der mit dem elektrischen Schaltkreis (76) verbunden und dazu bestimmt ist, mit einer externen Stromquelle verbunden zu sein.

9. Akustisches System (10; 100; 200) nach einem der Ansprüche 1 bis 8, wobei die zweite Baugruppe (18) eine zweite Halbschale (54) und einen zweiten Lautsprecher (56) umfasst, der an der zweiten Halbschale (54) befestigt ist, wobei der Lautsprecher (16) und der zweite Lautsprecher (56) Rücken an Rücken gemäß einer Achse (X) des akustischen Systems (10; 100; 200) ausgerichtet sind, und wobei:
- der Lautsprecher (16) und der zweite Lautsprecher (56) auf einen zentralen Kern (58) des akustischen Systems (10; 100; 200) geklebt sind, wobei der zentrale Kern (58) geeignet ist, die Halbschale (14) und die zweite Halbschale (54) zu verschließen, oder
- die Halbschale (14) und die zweite Halbschale (54) miteinander oder mit einem zentralen Kern (58) des akustischen Systems (10; 100; 200) verklebt sind, der geeignet ist, die Halbschale (14) und die zweite Halbschale (54) zu verschließen.

10. Verfahren zur Demontage eines akustischen Systems (10; 100; 200) nach einem der Ansprüche 1 bis 9, das die folgenden Schritte umfasst:
- mithilfe des elektrischen Schaltkreises (76), Fließen eines elektrischen Stroms im elektrischen Widerstand,
- Erwärmen der Klebefläche (20) durch den elektrischen Widerstand auf die Heiztemperatur und
- Lösen der ersten Baugruppe (12) von der zweiten Baugruppe (18).

## Claims

1. An acoustic system (10; 100; 200) comprising:
- a first assembly (12) comprising a half-shell (14) defining an aperture (28), and a loudspeaker (16) attached to the half-shell (14) across the aperture (28),
- a second assembly (18) adapted to close the half-shell (14), and
- an area of adhesive (20) securing the first assembly (12) to the second assembly (18), **characterised in that** the acoustic system (10; 100; 200) further comprises a disassembly system (22) comprising:
- an electrically conductive element (74) forming an electrical resistance,
- an electrical circuit (76) adapted to cause an electrical current to flow through the electrical resistor, the electrical resistor being adapted, when penetrated by the electric current, to heat the glue spread (20) to a heating temperature to release the first assembly (12) from the second assembly (18).

2. An acoustic system (10; 100; 200) according to claim 1, wherein said adhesive comprises polyepoxides, cyanoacrylates or acrylics, the heating temperature being between 80 °C and 250 °C.

3. An acoustic system (10; 100; 200) according to claim 1 or 2, wherein the extent of adhesive (20) is configured so that, at the heating temperature, a pull of less than 10 N exerted on the first assembly (12) enables the first assembly (12) to be detached from the second assembly (18).

4. An acoustic system (10; 100) according to any one of claims 1 to 3, wherein the electrically conductive element (74) comprises a printed circuit board (70), the adhesive area (20) extending between, on the one hand, the printed circuit board (70) and, on the other hand, a chassis (36) or a magnetic circuit (38) of the loudspeaker (16).

5. An acoustic system (200) according to any one of claims 1 to 3, wherein the electrically conductive element (74) comprises at least one electrical wire (206) extending into or adjacent to the adhesive pad (20).

6. An acoustic system (200) as claimed in claim 5, wherein the half-shell (14) defines an edge (30) adapted to mate with the second assembly (18), the adhesive (20) forming a bead (202) between the edge (30) and the second assembly (18).

7. An acoustic system (100) according to any one of claims 1 to 6, wherein the disassembly system (22) comprises an internal source of electrical power (102) located in an internal housing (26) defined by the first assembly (12) and the second assembly (18), the internal source of electrical power (102) being connected to electrical circuitry (76) and adapted to provide electrical power.

8. An acoustic system (10; 200) according to any one of claims 1 to 6, in which the disassembly system (22) comprises an electrical connector (80) connected to the electrical circuit (76) and intended to be connected to an external source of electrical energy.

9. An acoustic system (10; 100; 200) according to any one of claims 1 to 8, wherein the second assembly (18) comprises a second half-shell (54), and a second loudspeaker (56) fixed on the second half-shell (54), the loudspeaker (16) and the second loudspeaker (56) being oriented back to back along an axis (X) of the acoustic system (10; 100; 200), and in which:
- the loudspeaker (16) and the second loudspeaker (56) are bonded to a central core (58) of the acoustic system (10; 100; 200), the central core (58) being adapted to close the half-shell (14) and the second half-shell (54), or
- the half-shell (14) and the second half-shell (54) are glued to each other, or to a central core (58) of the acoustic system (10; 100; 200) adapted to close the half-shell (14) and the second half-shell (54).

10. A method for using an acoustic system (10; 100; 200) according to any of claims 1 to 9, comprising the following steps:
- by means of the electrical circuit (76), circulation of an electric current through the electrical resistor,
- heating of the adhesive surface (20) by the electrical resistor to the heating temperature, and
- take-off of the first assembly (12) from the second assembly (18).
